# EUROPÄISCHE PATENTSCHRIFT

(11) **EP 1 396 212 B1**
(45) Veröffentlichungstag und Bekanntmachung des Hinweises auf die Patenterteilung: **07.12.2005**
(21) Anmeldenummer: 02405779.6
(22) Anmeldetag: 09.09.2002
(51) Int. Cl.: A47B 88/04

(54) **Schrankelement mit Auszugteil**
Cupboard unit with drawer
Elément d'armoire avec tiroir

(43) Veröffentlichungstag der Anmeldung: 10.03.2004
(73) Patentinhaber: PEKA-METALL AG, 6295 Mosen (CH)
(72) Erfinder: Weber, Peter, 5712 Beinwil am See (CH)
(74) Vertreter: BOVARD AG

(56) Entgegenhaltungen:
- EP-A- 0 875 177
- EP-A- 1 059 050
- DE-U- 29 508 327

## Beschreibung

Die vorliegende Erfindung bezieht sich auf ein Schrankelement mit Auszugteil, umfassend erste Führungselemente, welche im Schrankelement, das mindestens aus Bodenteil, zwei Seitenteilen und Abdeckung gebildet ist, angebracht sind, zweite Führungselemente, die am Auszugteil, das mindestens aus einem Rahmen mit einer Frontabdeckung gebildet ist, angebracht sind und die in den ersten Führungsmitteln über Rollmittel zusammenwirken, so dass das Auszugteil im Schrankelement einschiebbar und ausziehbar ist, und Steuermittel, durch welche der Bewegungsablauf des Auszugteils beeinflussbar ist.

Es ist bekannt, Schrankelemente mit Auszugteilen mit Steuermitteln zu versehen, durch welche ermöglicht wird, den Auszugteil, wenn er fast vollständig in das Schrankelement eingeschoben ist, in die eingeschobene Endlage zu ziehen und ihn in dieser Endlage zu halten. Eine derartige Einrichtung ist beispielsweise aus der DE-A-39 42 518 bekannt.

Wenn beispielsweise ein derartiger Auszugteil in einen Unterschrank einer Kücheneinrichtung eingesetzt ist, und der Aufnahme von Kehrichtkübeln dient, kann zum Öffnen ein Mechanismus vorgesehen werden, der mit dem Fuss betätigbar ist. Dies hat den Vorteil, dass dieser Auszugteil auch geöffnet werden kann, wenn die entsprechende Bedienerperson die Hände nicht frei hat. Hier wäre es wünschbar, dass der Auszugteil selbsttätig in die voll ausgezogene Lage fährt.

Ein derartiges selbsttätiges Ausfahren in die voll ausgefahrene Lage wäre auch bei anderen Auszugteilen wünschbar, beispielsweise bei sehr grossen Auszugteilen, die sich über die ganze Raumhöhe erstrecken, wie sie beispielsweise in Apotheken eingesetzt werden. Die Bedienerperson könnte nach einer kurzen Ziehbewegung am Auszugsteil den Auszugteil in die voll ausgezogene Lage fahren lassen.

Die Aufgabe der vorliegenden Erfindung besteht somit darin, die Steuermittel für einen Auszugteil in einem Schrankelement so zu gestalten, dass neben dem Einziehen des Auszugteils in die hintere Endlage im Schrankelement auch beim Ausziehen des Auszugteils aus dem Schrankelement das Ausfahren in die vordere Endlage selbsttätig erfolgt.

Erfindungsgemäss erfolgt die Lösung dieser Aufgabe dadurch, dass die Steuermittel mindestens einen Schwenkhebel aufweisen, der um eine Schwenkachse schwenkbar ist, die am Schrankelement bzw. am Auszugteil befestigt ist und über Federmittel gegen eine Rolle drückbar ist, die am Auszugteil bzw. am Schrankelement drehbar befestigt ist, und der Schwenkhebel mit einer Steuerbahn versehen ist, auf welcher die Rolle mindestens während einem Teil des Einschiebens des Auszugteils in das Schrankelement und des Ausziehens des Auszugteils aus dem Schrankelement abrollt, und die Steuerbahn einen Einziehbereich, welcher im hinteren Bereich des Einschubweges ein Einziehen des Auszugteils in die hintere Endlage im Schrankelement bewirkt, und einen Ausstossbereich aufweist, welcher ein Ausstossen des Auszugteils bei dessen Ausfahren bewirkt.

Mit dieser Lösung lassen sich die gewünschten Effekte in optimaler Weise erreichen. Der Aufbau und die Montage dieser Steuermittel ist sehr einfach.

Eine sehr einfache Montage ergibt sich, wenn der mindestens eine Schwenkhebel am Bodenteil des Schrankelementes schwenkbar gehalten ist, die Schwenkachse senkrecht zum Bodenteil ausgerichtet ist und die Rolle am Rahmen des Auszugteils angebracht ist, deren Drehachse parallel zur Schwenkachse ausgerichtet ist.

In vorteilhafter Weise sind zwei Schwenkhebel vorgesehen, die symmetrisch zueinander angeordnet und jeweils um eine Schwenkachse schwenkbar sind und dass ebenfalls zwei Rollen vorgesehen sind, die jeweils auf der Steuerbahn des entsprechenden Schwenkhebels abrollen.

Eine weitere vorteilhafte Ausgestaltung der Erfindung besteht darin, dass die beiden Schwenkhebel jeweils mit ihrem einen Ende an der jeweiligen Schwenkachse angelenkt sind, und dass die beiden Schwenkachsen voneinander beabstandet sind, so dass die beiden Rollen zwischen den beiden Schwenkachsen und somit zwischen den Schwenkhebeln bewegbar sind. Mit dieser Anordnung muss lediglich eine Zugfeder vorgesehen sein, die an den beiden anderen Enden der Schwenkhebel befestigt ist, und die die beiden Schwenkhebel gegeneinander zieht. Dadurch wird die Montage noch einfacher.

Vorteilhafterweise wird an den beiden Schwenkhebeln im Bereich der Zugfeder jeweils eine Anschlagfläche angebracht, die im ausgezogenen Zustand des Auszugteils die Schwenkbewegung der Schwenkhebel begrenzen. Es ist somit nicht erforderlich, dass zur Begrenzung der Schwenkbewegung zusätzliche Anschläge im Schrankelement angebracht werden müssen.

Die Steuerbahnen der beiden Schwenkhebel können geradlinig ausgeführt sein, sie können aber auch kurvenförmig ausgebildet sein, wodurch der Einfluss auf die Bewegungscharakteristik des Auszugteils bezüglich des Schrankelementes angepasst werden kann.

Eine Ausführungsform der vorliegenden Erfindung wird nachfolgend anhand der beiliegenden Zeichnung beispielhaft näher erläutert. Es zeigt
Fig. 1 in schematischer Darstellung eine Draufsicht auf den Bodenteil des Schrankelementes mit voll ausgefahrenem Auszugteil;
Fig. 2 eine Ansicht von vorn auf das Schrankelement mit dem Auszugteil, wobei die Frontabdeckung weggelassen ist;
Fig. 3 eine vergrösserte Darstellung der Steuermittel des Schrankelementes mit Auszugteil gemäss Fig. 2;
Fig. 4 in schematischer Darstellung eine Draufsicht auf den Bodenteil des Schrankelementes mit teilweise eingefahrenem Auszugteil;
Fig. 5 eine Draufsicht auf die Einrichtung gemäss Fig. 4, in welcher der Auszugteil am Beginn des Einziehbereichs steht; und
Fig. 6 eine Draufsicht auf die Einrichtung gemäss Fig. 4, bei welcher sich der Auszugteil in der voll eingeschobenen Lage befindet.

Aus Fig. 1 ist vom schematisch dargestellten Schrankelement 1 der Bodenteil 2 ersichtlich. Beidseits dieses Bodenteils 2 sind die Seitenteile 3 und 4 angebracht. Die Abdeckung ist aus Gründen der Sichtbarkeit nicht dargestellt. An den beiden Seitenteilen 3 und 4 sind die ersten Führungselemente 5 und 6 angebracht.

In den ersten Führungselementen 5 und 6 sind zweite Führungselemente 7 und 8 verschiebbar gelagert. Diese zweiten Führungselemente 7 und 8 sind an einem Rahmen 9 des Auszugteils 10 angebracht. Ebenfalls am Rahmen 9 des Auszugteils ist eine Frontabdeckung 11 vorgesehen, durch welche die Öffnung des Schrankelementes 1 bei eingeschobenem Auszugteil 10 verschlossen wird. Am Rahmen 9 des Auszugteils 10 können in bekannter Weise Halterungen für die Aufnahme von Ablagefächern oder von Kehrrichtbehältern usw. angebracht sein.

Am Bodenteil 2 des Schrankelementes 1 sind zwei Schwenkachsen 12 und 13 befestigt, die senkrecht zum Bodenteil 2 ausgerichtet sind. Um diese beiden Schwenkachsen 12 und 13 ist jeweils ein Schwenkhebel 14 und 15 schwenkbar gelagert, wobei diese Schwenkhebel 14 und 15 jeweils mit ihrem einen Ende an diesen Schwenkachsen 12 und 13 angelenkt sind. Diese beiden Schwenkachsen 12 und 13 sind im vorderen Bereich des Bodenteils 2 angebracht.

An den anderen Enden der Schwenkhebel 14 und 15 ist eine Zugfeder 16 befestigt, mit welchen die beiden anderen Enden der Schwenkhebel 14 und 15, die im hinteren Bereich des Bodenteils 2 zu liegen kommen, gegeneinander gezogen werden. Die gegeneinander gerichtete Schwenkbewegung der Schwenkhebel 14 und 15 wird durch jeweils eine am entsprechenden Schwenkhebel 14, 15 angebrachte Anschlagfläche 17 bzw. 18 begrenzt, indem die beiden Anschlagflächen 17 und 18 aneinander anstossen.

Jeder der beiden Schwenkhebel 14 und 15 ist mit einer Steuerbahn 19 versehen, die unterteilt ist in einen Einziehbereich 20, welcher im hinteren Bereich angeordnet ist, und einen Ausstossbereich 21.

Am Rahmen 9 sind zwei Rollen 22 und 23 angeordnet, die jeweils um eine Drehachse drehbar sind, die parallel zu den Schwenkachsen 12 bzw. 13 ausgerichtet sind. Der Abstand der beiden Rollen 22 und 23 voneinander ist kleiner als der Abstand der beiden Schwenkachsen 12 und 13, wobei die Rollen 22 und 23 so angeordnet sind, dass sie von der ausgezogenen Position des Auszugteils 10 bezüglich des Schrankelementes 1 beim Einschieben des Auszugteils 10 zwischen die beiden Schwenkhebel 14 und 15 einfahren und auf der jeweiligen Steuerbahn 19 abrollen, wie später noch beschrieben wird.

Aus Fig. 2 ist ersichtlich, wie die Schwenkhebel 14 und 15 und die Rollen 22 und 23 zwischen dem Bodenteil 2 des Schrankelementes 1 und dem Rahmen 9 des Auszugteils 10 untergebracht sind. Ebenfalls ersichtlich sind die ersten Führungselemente 5 und 6 und die zweiten Führungselemente 7 und 8, die über Rollmittel 24 zusammenwirken. Die Rollmittel 24 bestehen im vorliegenden Ausführungsbeispiel aus Rollen. Selbstverständlich sind auch Kugelführungen oder andere geeignete Führungen anwendbar.

Aus der vergrösserten Darstellung in Fig. 3 ist ersichtlich, wie die beiden Schwenkhebel 14 und 15 auf den Schwenkachsen 12 und 13 aufgesteckt sind, und dass die Rollen 22 und 23 so am Rahmen 9 des Auszugteils 10 angeordnet sind, dass sie beim Einschieben des Auszugteils 10 in das Schrankelement zwischen den Schwenkachsen 12 und 13 vorbeigeführt werden und auf die jeweilige Steuerbahn 19 der Schwenkhebel 14 bzw. 15 auflaufen können.

Wie aus Fig. 4 ersichtlich ist, kommen beim weiteren Einschieben des Auszugteils 10 in das Schrankelement 1 die Rollen 22 und 23 in Kontakt mit der jeweiligen Steuerbahn 19 der Schwenkhebel 14 und 15. Die beiden Schwenkhebel 14 und 15 werden hierbei um die Schwenkachsen 12 bzw. 13 entgegen der durch die Zugfeder 16 ausgeübten Kraft auseinander gedrückt.

Beim weiteren Einschieben des Auszugteils 10 in das Schrankelement 1 gelangen die Rollen 22 und 23 vom Ausstossbereich 21 der Steuerbahn 19 der beiden Schwenkhebel 14 und 15 in den Einziehbereich 20, wie dies in Fig. 5 dargestellt ist. Die beiden Einziehbereich 20 der Steuerbahnen 19 der beiden Schwenkhebel 14 und 15 schliessen hierbei einen Winkel ein, der gegen hinten geöffnet ist. Durch die Kraft, ausgeübt durch die Zugfeder 16 wird bewirkt, dass die beiden Rollen 22 und 23 und somit der Auszugteil 10 in die ein geschobene Position gebracht und in dieser Position gehalten werden, wie dies in Fig. 6 dargestellt ist, die beispielsweise durch nicht dargestellte Endlagendämpfungen, die an den Führungselementen angebracht sein können, festgelegt ist.

Beim Ausziehen des Auszugteils 10 aus dem Schrankelement 1 erfolgt der umgekehrte Ablauf. Die beiden Rollen 22 und 23 verfahren zuerst entlang des Einziehbereichs 20 der Steuerbahnen 19 der beiden Schwenkhebel 14 und 15 und bewirken ein Aufschwenken dieser beiden Schwenkhebel 14 und 15. Dies dauert so lange, bis die Grenze zwischen Einziehbereich 20 und Ausstossbereich 21 der Steuerbahnen 19 der beiden Schwenkhebel 14 und 15 erreicht wird, wie dies aus Fig. 5 ersichtlich ist. Das Ausziehen während dieser Phase kann beispielsweise bekanntermassen durch einen nicht dargestellten Fusshebel erfolgen, der am Schrankelement 1 angebracht ist. Selbstverständlich kann dies aber auch durch die Bedienerperson von Hand ausgeführt werden.

Sobald sich die beiden Rollen 22 und 23 im Ausstossbereich 21 der Steuerbahnen 19 der beiden Schwenkhebel 14 und 15 befinden, wird der Auszugteil 10 selbsttätig ausgestossen, da die beiden Ausstossbereiche 21 der Schwenkhebel 14 und 15 einen Winkel einschliessen, der gegen aussen hin sich öffnet. Die beiden Rollen 22 und 23 rollen somit auf diesen beiden Ausstossbereichen 21 ab, wie dies aus Fig. 4 ersichtlich ist, währenddem die beiden Schwenkhebel 14 und 15 durch die Zugfeder 16 zusammengezogen werden. Nach dem vollständigen Ausstossen des Auszugteils 10 wird die Position erreicht, wie sie in Fig. 1 dargestellt ist.

Der Einziehbereich 20 der Steuerbahnen 19 der beiden Schwenkhebel 14 und 15 ist geradlinig ausgebildet. Der Ausstossbereich 21 der Steuerbahnen 19 der beiden Schwenkhebel 14 und 15 kann eine Bogenform aufweisen, wie dies im vorliegenden Ausführungsbeispiel dargestellt ist. Dadurch kann beispielsweise der durch die beiden Ausstossbereiche 21 gebildete Winkel im Kontaktbereich mit den beiden Rollen 22 und 23 im wesentlichen konstant gehalten werden, so dass die Ausstosskraft über den ganzen Ausstossbereich 21 wirksam ist. Dies ist auch vorteilhaft, weil beim Einschieben des Auszugteils 10 in das Schrankelement 1 diese Ausstosskraft überwunden werden muss, welche dadurch nicht in einem Bereich massiv ansteigt.

Die beiden Schwenkhebel 14 und 15 können beispielsweise aus Kunststoff gefertigt sein. Dadurch ergibt sich neben der sehr einfachen Montage eine einfache Herstellung dieser Schwenkhebel 14 und 15 und eine leichte Handhabung.

Mit dieser Einrichtung wird in optimaler Weise erreicht, dass der Auszugteil beim Einschieben in das Schrankelement im hinteren Bereich in die eingeschobene Endlage gezogen wird, und dass der Auszugteil beim Ausfahren aus dem Schrankelement selbsttätig in die ausgefahrene Lage gebracht wird. Diese ausgefahrene Lage kann ebenfalls durch nicht dargestellte Anschlagdämpfungseinrichtungen begrenzt werden.

## Patentansprüche

1. Schrankelement (1) mit Auszugteil (10), umfassend erste Führungselemente (5, 6), welche im Schrankelement (1), das mindestens aus Bodenteil (2), zwei Seitenteilen (3, 4) und Abdeckung gebildet ist, angebracht sind, zweite Führungselemente (7, 8), die am Auszugteil (10), das mindestens aus einem Rahmen (9) mit einer Frontabdeckung (11) gebildet ist, angebracht sind und die in den ersten Führungselementen (5, 6) über Rollmittel (24) zusammenwirken, so dass das Auszugteil (10) im Schrankelement (1) einschiebbar und ausziehbar ist, und Steuermittel, durch welche der Bewegungsablauf des Auszugteils (10) beeinflussbar ist, **dadurch gekennzeichnet, dass** die Steuermittel mindestens einen Schwenkhebel (14; 15) aufweisen, der um eine Schwenkachse (12; 13) schwenkbar ist, die am Schrankelement (1) bzw. am Auszugteil (10) befestigt ist und über Federmittel (16) gegen eine Rolle (22; 23) drückbar ist, die am Auszugteil (10) bzw. am Schrankelement (1) drehbar befestigt ist, und der Schwenkhebel (14; 15) mit einer Steuerbahn (19) versehen ist, auf welcher die Rolle (22; 23) mindestens während einem Teil des Einschiebens des Auszugteils (10) in das Schrankelement (1) und des Ausziehens des Auszugteils (10) aus dem Schrankelement (1) abrollt, und die Steuerbahn (19) einen Einziehbereich (20), welcher im hinteren Bereich des Einschubweges ein Einziehen des Auszugteils (10) in die hintere Endlage im Schrankelement (1) bewirkt, und einen Ausstossbereich (21) aufweist, welcher ein Ausstossen des Auszugteils (10) bei dessen Ausfahren bewirkt.

2. Schrankelement (1) mit Auszugteil (10) nach Anspruch 1, **dadurch gekennzeichnet, dass** der mindestens eine Schwenkhebel (14; 15) am Bodenteil (2) des Schrankelements (1) schwenkbar gehalten ist, die Schwenkachse (12; 13) senkrecht zum Bodenteil (2) ausgerichtet ist und die Rolle (22; 23) am Rahmen (6) des Auszugteils (10) angebracht ist, deren Drehachse parallel zur Schwenkachse (12; 13) ausgerichtet ist.

3. Schrankelement (1) mit Auszugteil (10) nach Anspruch 1 oder 2, **dadurch gekennzeichnet, dass** zwei Schwenkhebel (14, 15) vorgesehen sind, die symmetrisch zueinander angeordnet und jeweils um eine Schwenkachse (12, 13) schwenkbar sind und dass ebenfalls zwei Rollen (22, 23) vorgesehen sind, die jeweils auf der Steuerbahn (19) des entsprechenden Schwenkhebels (14, 15) abrollen.

4. Schrankelement (1) mit Auszugteil (10) nach Anspruch 3, **dadurch gekennzeichnet, dass** die beiden Schwenkhebel (14, 15) jeweils mit ihrem einen Ende an der jeweiligen Schwenkachse (12, 13) angelenkt sind, und dass die beiden Schwenkachsen (12, 13) voneinander beabstandet sind, so dass die beiden Rollen (22, 23) zwischen den beiden Schwenkachsen (12, 13) und somit zwischen den Schwenkhebeln (14, 15) bewegbar sind.

5. Schrankelement (1) mit Auszugteil (10) nach Anspruch 4, **dadurch gekennzeichnet, dass** die Federmittel aus einer Zugfeder (16) bestehen, die an den beiden anderen Enden der Schwenkhebel (14, 15) befestigt ist, welche die beiden Schwenkhebel (14, 15) gegeneinander zieht.

6. Schrankelement (1) mit Auszugteil (10) nach Anspruch 5, **dadurch gekennzeichnet, dass** an den beiden Schwenkhebeln (14, 15) im Bereich der Zugfeder (16) jeweils eine Anschlagfläche (17, 18) angebracht ist, die im ausgezogenen Zustand des Auszugteils (10) die Schwenkbewegung der Schwenkhebel (14, 15) begrenzen.

7. Schrankelement (1) mit Auszugteil (10) nach einem der Ansprüche 4 bis 6, **dadurch gekennzeichnet, dass** die Steuerbahnen (19) der beiden Schwenkhebel (14, 15), die den Einziehbereich (20) bilden, und wenn sich die Rollen (22, 23) in diesem Einziehbereich (20) befinden, einen Winkel einschliessen, der sich in Einschieberichtung des Auszugteils (10) öffnet, und dass die Steuerbahnen (19) der beiden Schwenkhebel (14, 15), die den Ausstossbereich (21) bilden, und wenn sich die Rollen (22, 23) in diesem Ausstossbereich (21) befinden, einen Winkel einschliessen, der sich in Ausziehrichtung des Auszugteils (10) öffnet.

8. Schrankelement (1) mit Auszugteil (10) nach einem der Ansprüche 1 bis 7, **dadurch gekennzeichnet, dass** die Steuerbahnen (19) der Schwenkhebel (14, 15) kurvenförmig ausgebildet sind.

## Claims

1. Cupboard unit (1) with pullout part (10), comprising first guide elements (5, 6), which are mounted in the cupboard unit (1) which is formed by at least floor part (2), two side parts (3, 4) and cover, second guide elements (7, 8) which are mounted on the pullout part (10) which is formed by at least a frame (9) with a front cover (11), and which co-operate in the first guide elements (5, 6) via rolling means (24), so that the pullout part (10) in the cupboard unit (1) is able to be pushed in and pulled out, and control means, through which the course of movement of the pullout part (10) is able to be influenced, **characterised in that** the control means have at least one pivot lever (14; 15) able to pivot about a pivot axis (12; 13) which is fixed to the cupboard unit (1) or respectively to the pullout part (10), and is pressable via spring means (16) against a roller (22; 23) that is rotatably fixed to the pullout part (10) or respectively to the cupboard unit (1), and the pivot lever (14; 15) is provided with a control pathway (19) on which the roller (22; 23) rolls at least during a portion of the pushing in of the pullout part (10) into the cupboard unit (1) and of the pulling out of the pullout part (10) out of the cupboard unit, and the control pathway (19) has a pull-in region (20) which, in the rear region of the push-in path, causes a pulling in of the pullout part (10) into the rear end position in the cupboard unit (1), and an ejection region (21), which causes an ejection of the pullout part (10) during its moving out.

2. Cupboard unit (1) with pullout part (10) according to claim 1, **characterised in that** the at least one pivot lever (14; 15) is pivotably held on the floor part (2) of the cupboard unit (1), the pivot axis (12; 13) is aligned perpendicular to the floor part (2), and the roller (22; 23) is mounted on the frame (6) of the pullout part (10) whose rotational axis is aligned parallel to the pivot axis (12; 13).

3. Cupboard unit (1) with pullout part (10) according to claim 1 or 2, **characterised in that** two pivot levers (14, 15) are provided which are disposed symmetrically to one another, and are each pivotable about a pivot axis (12, 13), and **in that** two rollers (22, 23) are also provided, which each roll on the control pathway (19) of the respective pivot lever (14, 15).

4. Cupboard unit (1) with pullout part (10) according to claim 3, **characterised in that** the two pivot levers (14, 15) are each coupled at their one end to the respective pivot axis (12, 13), and **in that** the two pivot axes (12, 13) are spaced apart from one another so that the two rollers (22, 23) are movable between the two pivot axes (12, 13) and thus between the pivot levers (14, 15).

5. Cupboard unit (1) with pullout part (10) according to claim 4, **characterised in that** the spring means consist of a tension spring (16), which is fixed at the two other ends of the pivot lever (14, 15), which pulls the two pivot levers (14, 15) toward each other.

6. Cupboard unit (1) with pullout part (10) according to claim 5, **characterised in that** installed on the two pivot levers (14, 15) in the region of the tension spring (16) is one stop surface (17, 18) each, which limit the pivot movement of the pivot lever (14, 15) in the pulled-out state of the pullout part (10).

7. Cupboard unit (1) with pullout part (10) according to one of the claims 4 to 6, **characterised in that** the control pathways (19) of the two pivot levers (14, 15) which <sic.> form the pull-in region (20) and, when the rollers (22, 23) are situated in this pull-in region (20), enclose an angle that opens in push-in direction of the pullout part (10), and **in that** the control pathways (19) of the two pivot levers (14, 15) form the ejection region (21), and, when the rollers (22, 23) are situated in this ejection region (21), enclose an angle which opens in the pullout direction of the pullout part.

8. Cupboard unit (1) with pullout part (10) according to one of the claims 1 to 7, **characterised in that** the control pathways (19) of the pivot levers are designed curved.

## Revendications

1. Elément d'armoire (1) avec tiroir (10) comprenant des premiers éléments de guidage (5, 6) qui sont placés dans l'élément d'armoire (1) qui est formé au moins d'une partie de fond (2), de deux parties latérales (3, 4) et d'un recouvrement, des seconds éléments de guidage (7, 8) qui sont logés sur le tiroir (10) qui est formé au moins d'un cadre (9) avec un recouvrement frontal (11) et qui coopère dans les premiers éléments de guidage (5, 6) par des moyens à galet (24) de sorte que le tiroir (10) est insérable et extractible dans l'élément d'armoire (1), et des moyens de commande par lesquels le déroulement du mouvement du tiroir (10) peut être influencé, **caractérisé en ce que** les moyens de commande présentent au moins un levier pivotant (14; 15) qui est pivotant autour d'un axe de pivotement (12; 13) qui est fixé sur l'élément d'armoire (1) respectivement sur le tiroir (10) et qui peut être pressé par des moyens ressort (16) contre un galet (22, 23) qui est fixé rotatif sur le tiroir (10) respectivement sur l'élément d'armoire (1), et le levier de commande (14; 15) est muni d'une voie de commande (19) sur laquelle le galet (22; 23) roule au moins pendant une partie de l'insertion du tiroir (10) dans l'élément d'armoire (1) et pendant l'extraction du tiroir (10) hors de l'élément d'armoire (1) et la voie de commande (19) présente une zone d'insertion (20) qui provoque dans la zone arrière de la trajectoire d'insertion une insertion du tiroir (10) dans la position finale arrière dans l'élément d'armoire (1) et une zone d'extraction (21) qui provoque une extraction du tiroir (10) lors de sa sortie.

2. Elément d'armoire (1) avec un tiroir (10) selon la revendication 1, **caractérisé en ce qu'**au moins un levier pivotant (14; 15) est maintenu pivotant sur la partie de fond (2) de l'élément d'armoire (1), l'axe de pivotement (12; 13) est orienté perpendiculaire à la partie de fond (2) et le galet (22; 23) est logé sur le cadre (6) du tiroir (10) dont l'axe de rotation est orienté parallèlement à l'axe de pivotement (12; 13).

3. Elément d'armoire (1) avec un tiroir (10) selon la revendication 1 ou 2, **caractérisé en ce qu'**il est prévu deux leviers pivotants (14; 15) qui sont disposés symétriques entre eux et sont pivotants respectivement autour d'un axe de pivotement (12, 13) et **en ce qu'**il est prévu deux galets (22, 23), qui roulent respectivement sur la voie de commande (19) du levier correspondant de pivotement (14, 15).

4. Elément d'armoire (1) avec un tiroir (10) selon la revendication 3, **caractérisé en ce que** les deux leviers pivotants (14, 15) sont respectivement articulés par une de leurs extrémités à l'axe de pivotement respectif (12, 13) et **en ce que** les deux axes de pivotement (12, 13) sont placés à distance les uns des autres de sorte que les deux galets (22, 23) sont mobiles entre les deux axes de pivotement (12, 13) et ainsi entre les leviers de pivotement (14, 15).

5. Elément d'armoire (1) avec un tiroir (10) selon la revendication 4, **caractérisé en ce que** les moyens de ressort se composent d'un ressort à traction (16) qui est fixé aux deux autres extrémités des leviers de pivotement (14, 15), lequel tire les deux leviers pivotants (14, 15) l'un vers l'autre.

6. Elément d'armoire (1) avec un tiroir (10) selon la revendication 5, **caractérisé en ce que** sur les deux leviers pivotants (14, 15) dans la zone du ressort de traction (16), il est placé une surface de butée (17, 18) qui limite à l'état extrait du tiroir (10) le mouvement de pivotement des leviers pivotants (14, 15).

7. Elément d'armoire (1) avec un tiroir (10) selon l'une des revendications 4 à 6, **caractérisé en ce que** les voies de commande (19) des deux leviers pivotants (14, 15) qui forment la zone d'insertion (20) forment un angle qui s'ouvre dans la direction d'insertion du tiroir (10) si les galets (22, 23) se trouvent dans cette zone d'insertion (20) et **en ce que** les voies de commande (19) des deux leviers pivotants (14, 15), qui forment la zone d'extraction (21), forment un angle qui s'ouvre dans le sens d'extraction du tiroir (10) si les galets (22, 23) se trouvent dans cette zone d'extraction (21).

8. Elément d'armoire (1) avec un tiroir (10) selon l'une des revendications 1 à 7, **caractérisé en ce que** les voies de commande (19) des leviers pivotants (14, 15) ont une forme en courbe.
